# EUROPÄISCHE PATENTSCHRIFT

(11) **EP 2 622 153 B1**
(45) Veröffentlichungstag und Bekanntmachung des Hinweises auf die Patenterteilung: **02.09.2020**
(21) Anmeldenummer: 11769776.3
(22) Anmeldetag: 26.09.2011
(51) Int. Cl.: E05B 17/22, E05B 47/06

(54) **SENSORVORRICHTUNG MIT DREHRICHTUNGSERFASSUNG**
SENSOR DEVICE HAVING ROTATIONAL DIRECTION DETECTION
DISPOSITIF CAPTEUR PRÉSENTANT ENREGISTREMENT DU SENS DE ROTATION

(30) Priorität: 30.09.2010 DE 102010037877
(43) Veröffentlichungstag der Anmeldung: 07.08.2013
(73) Patentinhaber: dormakaba Deutschland GmbH, 58256 Ennepetal (DE); DOM-Sicherheitstechnik GmbH & Co. KG, 50321 Brühl (DE)
(72) Erfinder: HOFF, Gunnar, 51645 Gummersbach (DE); WULFF, Dieter, 56651 Niederdürenbach (DE)
(74) Vertreter: Balder IP Law, S.L.
(86) Internationale Anmeldenummer: PCT/EP2011/004798
(87) Internationale Veröffentlichungsnummer: WO 2012/041471

(56) Entgegenhaltungen:
- EP-A1- 0 955 522
- EP-A2- 1 030 181
- EP-A2- 1 340 868
- DE-A1-102008 022 276
- DE-U1-202008 010 250
- GB-A- 2 463 943

## Beschreibung

Die Erfindung betrifft einen Knaufzylinder mit einer Sensorvorrichtung für Drehknäufe von elektronischen bzw. elektromechanischen Knaufzylindern.

Elektroniken bzw. Elemente von Drehknäufen von Knaufzylindern werden bekanntermaßen eingesetzt, bei Betätigung einen in einem zugeordneten Profilzylinder eines Flügelschlosses aufgenommenen Aktor anzusteuern, einen Schließbart des Profilzylinders mit dem Drehknauf rotationswirkzuverbinden. Nach Beenden der Betätigung wird der Aktor abgeschaltet. Die Betätigung erfolgt typischerweise berührungslos beispielsweise mittels einer Codekarte exemplarisch in Form einer Transponderkarte, die an einen Leser des Drehknaufs angelegt oder an ihn angenähert wird und Berechtigungsdaten beinhaltet. Diese Daten werden vom Leser ausgelesen und auf Berechtigung, den jeweiligen Flügel öffnen zu dürfen, geprüft. Ist die Prüfung erfolgreich, wird der Aktor aktiviert bzw. bestromt, und der Flügel kann mithilfe des Drehknaufs entriegelt und geöffnet werden.

Nun stellt sich das Problem erkennen zu können, wann die Tür ent- oder (wieder) verriegelt ist, um die Aktivierung des Drehknaufs bzw. die Betätigung des Aktors ggf. wieder aufheben zu können.

Drehknäufe bieten nur sehr geringen Platz, sodass Inkrementalgeber kaum platzsparend eingesetzt werden können. Zudem haben Schlitzscheiben den Nachteil, verschmutzen zu können, wodurch die Betriebssicherheit beeinträchtigt werden kann. Nicht zuletzt ist eine relativ aufwändige Datenauswertung erforderlich, um die Drehrichtung der Schlitzscheibe zu erfassen.

Aufgabe der Erfindung ist es, die Nachteile des Standes der Technik zumindest zu verringern.

Diese Aufgabe wird durch den Gegenstand des Anspruchs 1 gelöst. Vorteilhafte Weiterbildungen der Erfindung sind in den Unteransprüchen angegeben.

Ein erfindungsgemäßer Knaufzylinder umfasst eine Sensorvorrichtung. Die erfindungsgemäße Sensorvorrichtung ist eingerichtet, mit einem Teil in einen Drehknauf eines Knaufzylinders eingesetzt zu werden. Sie weist zumindest ein Paar von Sensoren und ein Gegenelement auf. Dieses Gegenelement und das zumindest eine Paar von Sensoren sind entlang eines im Wesentlichen kreisförmigen Bewegungswegs beispielsweise über ein Getriebe relativ zueinander bewegbar angeordnet. D. h. das Gegenelement oder das jeweilige Paar von Sensoren kann ortsfest angeordnet sein, während dementsprechend das jeweilige Paar von Sensoren bzw. das Gegenelement entlang des kreisförmigen Bewegungswegs, also entlang einer jeweiligen Kreislinie, bewegt wird. Das Gegenelement und die Sensoren liegen einander derart gegenüber, dass die Erfassungsbereiche der Sensoren jeweils einen Teilbereich des Bewegungswegs einschließen und sich im Bereich des Bewegungswegs einander teilweise überlappen. D. h. jeder Sensor erfasst einen bestimmten Bereich des Bewegungswegs, wobei die somit zwei Bereiche einen Teilbereich teilen. Der Bewegungsweg verläuft teilweise außerhalb der Erfassungsbereiche des zumindest einen Paars von Sensoren. D. h. die Erfassungsbereiche beider Sensoren erfassen nicht den gesamten Bewegungsweg. Dadurch "bewegt" sich das Gegenelement nacheinander durch die Erfassungsbereiche des zumindest einen Paars von Sensoren. Als Beispiel gelangt das Gegenelement erst in den Teil-Erfassungsbereich nur eines Sensors, daraufhin in den Überlappungsbereich beider Sensoren, dann in den Erfassungs-Teilbereich nun des anderen Sensors, und danach in einen Bereich, der von keinem der Sensoren erfasst wird. Dies ermöglicht zu ermitteln, in welche Richtung die Bewegung stattfindet. Zudem ist ein Hin- und Herbewegen detektierbar, und das mit einfachen, wenig Platz verbrauchenden Mitteln. Durch die Ausbildung mehrerer Sensor-Erfassungsbereiche muss das Gegenelement keine filigranen Strukturen wie die einer Schlitzscheibe aufweisen, damit der Sensor funktioniert.

Die Sensoren sind vorzugsweise mittels GMR-Sensoren gebildet. D. h. das Gegenelement ist magnetisch bzw. beispielsweise elektrisch magnetisiert. Dies bietet die Möglichkeit, einfach den elektrischen Widerstand der Sensoren als Messgröße nutzen zu können. Zudem bewirkt die Relativbewegung des Gegenelements zu den Sensoren relativ große Änderungen des elektrischen Widerstandes der Sensoren, was eine einfache Auswerteschaltung ermöglicht.

Die erfindungsgemäße Sensorvorrichtung weist vorzugsweise ferner solch eine Auswerteschaltung auf. Die Auswerteschaltung ist eingerichtet, auf Basis von Sensorsignalen, die von dem zumindest einen Paar von Sensoren ausgegeben werden, ein Vorbeibewegen des Gegenelements an jedem Sensor zu detektieren. Dadurch ist ermittelbar, in welchem Erfassungs-Teilbereich sich das Gegenelement befindet, oder ob es sich außerhalb der Erfassungsbereiche befindet.

Die Auswerteschaltung detektiert das Vorbeibewegen vorzugsweise, indem sie die Sensorsignale miteinander XOR-verknüpft. D. h. die Auswerteschaltung erfasst immer, wenn ein Erfassungs-Teilbereich vom weiteren Gegenelement "betreten" oder verlassen wird. Dies ist eine besonders einfache und kostengünstige Lösung.

Das Vorbeibewegen wird vorzugsweise detektiert, indem die Auswerteschaltung ein mittels der XOR-Verknüpfung der Sensorsignale gebildetes Signal um einen vorbestimmten Wert als Verzögerungssignal verzögert und das gebildete Signal mit dem Verzögerungssignal XOR-verknüpft. Damit ist ein gesamtes Ausgangssignal generierbar, das nur noch Pegelwechsel-Impulse anstelle längerer Phasen mit geändertem Pegel beinhaltet. Dies hat den Vorteil, dass eine etwaige nachgeschaltete Steuerung des Knaufzylinders für wesentlich kürzere Zeiten, nämlich nur während der kurzen Impulse, aktiviert wird, was energiesparend wirkt.

Ein erfindungsgemäßer Drehknauf ist zu einem Schließbart eines Profilzylinders frei rotierbar angeordnet. Er kann zudem betätigt werden, einen Aktor zu bestromen, der daraufhin den Drehknauf mit dem Schließbart rotationswirkverbindet, sodass der Drehknauf den Schließbart beim Drehen mitbewegt. Der Drehknauf weist einen Leser auf, der eingerichtet ist, Daten eines Zugangsdatenträgers wie einer Codekarte zu lesen. Schließlich weist der Drehknauf noch einen Teil einer der vorbeschriebenen Sensorvorrichtungen auf. D. h. abgesehen von der Sensorvorrichtung, bleibt der Drehknauf nahezu unberührt. Der Aktor kann beispielsweise ein Motor oder ein Hubmagnet sein, der mit einem Kupplungsmechanismus gekuppelt ist, der bei Bestromen des Aktors derart betätigt wird, dass die vorgenannte Rotationsverbindung hergestellt ist.

Der Leser ist vorzugsweise in einem Aktivmodus zugeschaltet, sodass er in der Lage ist, Daten eines Zugangsdatenträgers zu lesen. In einem Inaktivzustand hingegen ist der Leser weggeschaltet, sodass er nicht (mehr) in der Lage ist, Daten eines Zugangsdatenträgers, wie beispielsweise einer Codekarte, einer Person mit biometrischen Daten bzw. gemerkten Zugangscodes (geistige Merkmale) als Zugangsdaten, zu lesen. Im Inaktivmodus verbraucht der Leser also keine oder kaum Energie. Die Sensorvorrichtung umfasst erfindungsgemäß die vorgenannte Auswerteschaltung. Diese ist eingerichtet, ein Zuschalten der Leseeinrichtung auszulösen, wenn die Auswerteschaltung ein Vorbeibewegen des Gegenelements an einem der Sensoren detektiert hat. D. h. die Sensorvorrichtung kann zwei Aufgaben erfüllen, einerseits die Erkennung der Bewegungsrichtung und andererseits einfach nur die Erkennung der Drehbewegung überhaupt, und dass ohne aufwändige Logik.

Dazu umfasst die Auswerteschaltung vorzugsweise ein XOR (Exklusiv-ODER)-Glied, dem die Sensorsignale eingegeben werden, und dessen Ausgangssignal dem Leser oder einer den Leser ansteuernden Steuerung eingegeben wird. D. h. es sind herkömmliche, preiswerte Standardkomponenten verwendbar, was kostengünstig ist.

Vorzugsweise weist die Auswerteschaltung ferner ein Zeitverzögerungsglied auf, dem das Ausgangssignal des vorgenannten, einen XOR-Glieds eingegeben wird. Zudem weist sie ein anderes XOR-Glied auf, dem das Ausgangssignal des einen XOR-Glieds und ein vom Verzögerungsglied gebildetes Ausgangssignal eingegeben werden. Das Ausgangssignal dieses anderen XOR-Glieds wird wiederum dem Leser bzw. der Steuerung eingegeben.

Das vorgenannte Gegenelement oder das zumindest eine Paar von Sensoren ist vorzugsweise feststehend angeordnet, wird also vorzugsweise in Bezug auf den gesamten Drehknauf nicht bewegt. Im einfachsten Fall ist das Gegenelement bzw. dieses Paar von Sensoren am Profilzylinder angebracht oder in diesen integriert. Dementsprechend ist dieses Paar von Sensoren bzw. das Gegenelement angeordnet, bei einem Drehen des Drehknaufs vom Drehknauf entlang des Bewegungswegs mitbewegt zu werden. Vorteilhafterweise ist nunmehr dieses Paar von Sensoren bzw. das Gegenelement am Drehknauf angebracht oder in diesen integriert. D. h. der Sensor kann einfach und platzsparend integriert werden.

Weitere Merkmale und Vorteile der Erfindung ergeben sich aus der nachfolgenden Beschreibung bevorzugter Ausführungsformen. Es zeigen:
- Figur 1: einen Knaufzylinder gemäß einer Ausführungsform der Erfindung in zwei Ansichten,
- Figur 2: Verläufe von Sensorsignalen,
- Figur 3: eine Erweiterung des Knaufzylinders von Figur 1 und
- Figur 4: eine Erweiterung zu Figur 3.

Figur 1 zeigt einen Knaufzylinder 100 als Teil eines verriegelbaren Flügelschlosses in zwei Ansichten, und zwar nur die für die Erfindung relevanten Teile.

Gemäß Figur 1a umfasst der Knaufzylinder 100 einen Profilzylinder 110 mit frei rotierbarem Schließbart 111 und Stulploch 112. Einerends ist am Profilzylinder 110 ein Drehknauf 120 angebracht. Dieser ist mit einem Leser 121 versehen, der zur berührungslosen Kontaktaufnahme mit einem nicht dargestellten Zugangsdatenträger mit einer Antenne 122 gekoppelt ist. Ferner ist eine vorzugsweise optische Anzeige 124 exemplarisch in Form eines Leuchtrings ausgebildet. Schließlich ist noch eine autarke Energieversorgung in Form einer Batterie 123 oder eines Akkumulators im Drehknauf 120 untergebracht.

Wie in Figur 1b dargestellt, weist der Drehknauf 120 an seiner dem Profilzylinder 110 zugewandten Seite exemplarisch vier Sensoren 125 vorzugsweise in Form von GMR-Sensoren auf. Die Sensoren 125 sind so angeordnet, dass die Erfassungsbereiche 126 der einzelnen Sensoren 125, repräsentiert mithilfe der schraffierten Bereiche, jeweils paarweise einander zum Teil überlappen, gekennzeichnet durch die kreuzschraffierten Bereiche.

Korrespondierend dazu weist der Profilzylinder 110 an seiner dem Drehknauf 120 zugewandten Seite von den Sensoren 125 erfassbare Elemente hier in Form zweier Magnete 113 auf.

Wird der Drehknauf 120 gedreht, folgen die Sensoren 125 einer jeweiligen, vorteilhafterweise derselben, Kreisbahn, deren Mittelpunkt die Rotationsachse des Drehknaufs ist. Dies führt dazu, dass die Erfassungsbereiche 126 der einzelnen Sensoren 125 abwechselnd an einem der Magneten 113 vorbeigeführt werden. Dadurch ist es dem jeweiligen Sensor 125 möglich zu erfassen, wenn der jeweilige Magnet 113 in den zugehörigen Erfassungsbereich 126 gerät oder diesen verlässt. Darauf basierend gibt jeder Sensor 125 ein entsprechendes Signal aus.

Die Signale vorzugsweise aller Sensoren 125, zumindest aber der zu einem Paar gehörenden Sensoren 125, also zweier Sensoren mit einander teilweise überlappenden Erfassungsbereichen 126, werden zu einer Datenverarbeitungslogik, beispielsweise einem Prozessor, übertragen.

Vorzugsweise werden bzw. sind die Sensorsignale digitalisiert.

Beispielhaft ist für das obere Paar Sensoren 125 dem linken Sensor 125 ein Sensorsignal S1 zugeordnet, während dem rechten Sensor 125 ein Sensorsignal S2 zugeordnet ist.

In Figur 2 sind verschiedene Verläufe für die Sensorsignale S1, S2 angegeben.

Befindet sich der Magnet 113 außerhalb der Erfassungsbereiche 126 beider Sensoren 125, nehmen beide Signale S1, S2, wie in Figur 2a gezeigt, einen Low-Pegel ein. Gerät der Magnet 113 in den Erfassungsbereich 126 beispielhaft des Sensors 125 links oben in Figur 1b, geht das zugehörige Signal (hier: S1) auf High. Das andere Signal bleibt auf Low. Wird der Drehknauf 120 weitergedreht, gelangt der Magnet 113 in den Überlappungsbereich beider Erfassungsbereiche 126, und auch das zweite Signal (hier: S2) nimmt den High-Pegel ein. Beim Weiterdrehen des Drehknaufs 120 verlässt der Magnet 113 irgendwann den Überlappungsbereich und verbleibt im Erfassungsbereich 126 des anderen der beiden Sensoren, also des Sensors 125 rechts oben in Figur 1b. Verlässt er auch diesen Erfassungsbereich 126, nehmen beide Signale S1, S2 wieder den Low-Pegel ein. In Figur 2a sind drei hintereinander ausgeführte Umdrehungen des Drehknaufs 120 dargestellt. Die Dauer der High- und Low-Pegel-Phasen hängt dabei von der Drehgeschwindigkeit des Drehknaufs 120 ab.

Wird der Drehknauf 120 in entgegengesetzte Richtung gedreht, ergibt sich ein Signalverlauf, wie in Figur 2b dargestellt. Dies wird dadurch deutlich, dass nunmehr Signal S2 früher den High-Pegel einnimmt und wieder verlässt als Signal S1.

Figur 2c zeigt den Fall, wenn der Drehknauf 120 nicht kontinuierlich in eine Richtung gedreht wird. Stattdessen wird der Drehknauf 120 kurz nach Verlassen des Erfassungsbereichs 126 des dem Signal S1 zugehörigen Sensors 125 wieder zurückgedreht, sodass er wieder in den Erfassungsbereich 126 dieses Sensors 125 gelangt, ohne vorher in den Erfassungsbereich 126 des dem Signal S2 zugehörigen Sensors 125 gelangt zu sein. Und dies widerspiegeln die resultierenden Signalverläufe deutlich.

Gemäß Figur 2d wird der Drehknauf 120 noch vor Verlassen des Erfassungsbereichs 126 des anderen Sensors 125 wieder zurückgedreht, da zwei High-Pegel-Phasen des Signals S2 mit ein und derselben High-Pegel-Phase des Sensorsignals S1 überlappen. Und dies wird durch die resultierenden Signalverläufe deutlich widergespiegelt.

Mit der erfindungsgemäßen Anordnung ist also nicht nur die Drehrichtung sondern auch die Drehrichtungsänderung detektierbar, ohne dass aufwändige Verarbeitungslogik notwendig ist.

Ist der Drehknauf 120 aktiviert, also mit dem Schließbart 111 rotationswirkverbunden, kann mithilfe der eindeutigen Signalverläufe einfach ermittelt werden, ob der Drehknauf 120 in Richtung Ent- oder Verriegelungsrichtung des nicht weiter dargestellten Flügelschlosses gedreht wird und damit der angeschlossene Flügel entriegelt oder verriegelt werden soll. Ferner kann noch die Anzahl an Drehknauf-Umdrehungen zugrunde gelegt werden. Beispielsweise kann vorgesehen sein, wenn die Prüfung der Zugangsdaten erfolgreich verlief, dass ein Benutzer den Drehknauf zweimal in Entriegelungsrichtung drehen muss, ehe der Drehknauf die Rotationswirkverbindung wieder löst.

Figur 3 zeigt eine Erweiterung des Knaufzylinders 100.

Gemäß Figur 3a werden die Sensorsignale S1, S2 einem XOR-Glied bzw. -Gatter 101 eingegeben. Dessen Ausgangssignal A wird hier einer Steuerung 102 eingegeben. Die Steuerung 102 funktioniert beispielhaft so, dass sie, wenn das Signal A den High-Pegel annimmt und der Drehknauf 120 nicht aktiviert ist, entweder sofort oder nach Überschreiten einer vorbestimmten Anzahl an High-Pegel-Phasen im Ausgangssignal A den Leser 121 aktiviert, also zu- bzw. einschaltet. D. h. eine Person, die beispielsweise eine Tür öffnen will, kann mittels einfachen Drehens des Drehknaufs 120 den Leser 121 aktivieren. Vorzugsweise wird bei Aktivieren des Lesers 121 die Anzeige 124 so aktiviert, dass sie beispielsweise gelb leuchtet, um die Lesebereitschaft anzuzeigen.

Figur 3b zeigt die Verläufe des Ausgangssignals A bezogen auf die in Figur 2 dargestellten Verläufe der Sensorsignale S1, S2.

Mit dieser Anordnung kann die Steuerung 102 erkennen, wenn der Magnet 113 einen jeweiligen Erfassungs(teil)bereich 126 "betritt" oder verlässt.

Figur 4 zeigt eine Erweiterung zur in Figur 3a gezeigten Anordnung. Hier sind zwischen XOR-Glied 101 und Steuerung 102 ein hier mittels eines Totzeitglieds gebildetes Verzögerungsglied 103 sowie ein zweites XOR-Glied 101 in Reihe hintereinander geschaltet. Dem zweiten XOR-Glied 101 wird dabei neben dem Ausgangssignal A des ersten XOR-Glieds 101 selbst ein Signal V eingegeben, das dem Ausgangssignal A entspricht, nur dass dessen Verlauf mittels des Verzögerungsglieds 103 um eine vorbestimmte Zeitdauer Δt verschoben ist. Es gilt für den Zeitpunkt t also: V(t) = A(t - Δt).

Das daraus resultierende Ausgangssignal S des zweiten XOR-Glieds 101 wird nun als Signal S der Steuerung 102 eingegeben. Das verzögerte Signal V verbunden mit dem zweiten XOR-Glied 101 dient dem Zweck, aus einem Signal A mit relativ langen High-Pegel-Phasen ein Signal S mit relativ kurzen High-Pegel-Phasen zu machen. D. h. der Steuerung 102 können Signale mit sehr kurzen High-Pegel-Impulsen eingegeben werden.

Die Zeitdauer Δt ist so bestimmt, dass die nachgeschaltete Steuerung 102 bei minimaler Impulsbreite jeden Impuls weiterhin sicher erkennen kann.

Figur 4b zeigt den Verlauf der Signale S1, S2, A, V, S für den Verlauf der Signale S1, S2 gemäß Figur 2a. Auch ist hier die Zeitverzögerung Δt zwischen den Signalen A, V deutlich erkennbar.

Die Erfindung ist nicht auf die vorbeschriebenen Ausführungen beschränkt.

Beispielsweise kann vorgesehen sein, den Zustand der Sensorsignale S1, S2 darzustellen. Dazu weist die Anzeige 124 exemplarisch eine mehrfarbige Leuchteinrichtung beispielsweise in Form einer RGB-LED auf. Diese leuchtet nicht, wenn die Signale S1, S2 beide auf Low stehen. Ändert S1 seinen Zustand zu High, leuchtet die LED rot. Geht auch das andere Signal S2 auf High, leuchtet die LED blau. Verliert das Signal S1 nun den High-Pegel (wieder), leuchtet die LED grün.

Alternativ oder zusätzlich zu einer optischen Anzeige kann auch eine akustische Anzeige vorgesehen sein, von der für jeden Zustand der Sensorsignale S1, S2 ein spezielles akustisches Signal ausgegeben werden kann.

Der Knaufzylinder 100 bzw. dessen Drehknauf 120 beinhaltet vorteilhafterweise drei Betriebszustände:
- Schlafmodus: nur die Sensoren 125 sind aktiv
- Berechtigungs- oder Lesemodus: der Leser 121 ist zugeschaltet; die Sensoren 125 sind möglicherweise inaktiv
- Aktivmodus: der Drehknauf 120 ist aktiviert; der Leser 124 ist möglicherweise wieder weggeschaltet

Im Schlafmodus kann nur ein Sensor 125 aktiviert sein, um den Leser 121 zu aktivieren.

Auch im Aktivmodus können die Sensoren 125 aktiviert sein, um beispielsweise bei Daueraktivierung des Drehknaufs 120 Auswertungen über Begehungsfrequenz und dergleichen durchführen zu können.

Ist der Drehknauf 120 aktiviert, ist vorzugsweise vorgesehen, die Sensoren 125 aktiviert zu lassen. Dadurch ist es möglich, mittels Drehens des Drehknaufs 120 die Aktivierungszeit des Drehknaufs 120 entsprechend zu verlängern. Ferner kann vorgesehen sein, ein Entriegeln des Flügels dann zu bewirken, wenn detektiert wurde, dass der Drehknauf 120 eine bestimmte Anzahl von Umdrehungen (beispielsweise: 2) vollzogen hat.

Ferner kann vorgesehen sein, den Drehknauf 120 und vorzugsweise auch die Sensoren 125 für eine vorbestimmte Zeit abzuschalten.

Die Anzahl der Paare von Sensoren 125 ist nicht begrenzt. Es können beispielsweise drei Sensoren 125 angeordnet sein, deren Erfassungsbereiche 126 einander paarweise teilweise überlappen. Insgesamt können die drei Erfassungsbereiche 126 sogar den gesamten Bewegungsweg erfassen, nur eben nicht die paarweise einander überlappenden Erfassungsbereiche 126.

Auch die Anzahl an Magneten 113 ist nicht begrenzt.

Der jeweilige Magnet 113 kann als Permanentmagnet oder auch als Elektromagnet ausgebildet sein.

Die Sensoren 125 können auch optischer, haptischer, auf Schall basierender oder sonstiger Art sein. Der Magnet 113 ist durch ein zum Sensor 125 gehörendes Gegenstück zur Sensorbetätigung realisiert.

Die Sensoren 125 und Magnete 113 können gegeneinander ausgetauscht sein.

Die Sensoren 125 können zusätzlich oder alternativ zum Aufwecken bzw. Aktivieren des Lesers 20 dienen. D. h. der Benutzer muss den Drehknauf 120 erst einmal drehen, bevor ein Zugangsdatenträger überhaupt ausgelesen werden kann.

Es können auch spezielle Betriebsarten wie Notöffnen realisiert werden, indem der Drehknauf 120 beispielsweise in einer bestimmten Weise gedreht werden muss, was mit der erfindungsgemäßen Sensorvorrichtung einfach erkennbar ist.

Im Ergebnis bietet die Erfindung eine enorm einfach aufgebaute und platzsparende Lösung zur Drehbewegungserfassung vorzugsweise des Drehknaufs 120 eines Knaufzylinders 100.

### Bezugszeichenliste

- 100: Knaufzylinder
- 101: XOR-Glied
- 102: Steuerung
- 103: Verzögerungsglied
- 110: Profilzylinder
- 111: Schließbart
- 112: Stulploch
- 113: magnetisches Teil
- 120: Drehknauf
- 121: Leser
- 122: Antenne
- 123: Energieversorgung
- 124: Anzeige
- 125: Sensor
- 126: Erfassungsbereich

- A: Ausgangssignal
- S: Steuersignal
- S1, S2: Sensorsignal
- V: Verzögerungssignal

- Δt: Zeitverzögerung

## Patentansprüche

1. Knaufzylinder (100) umfassend einen Drehknauf (120) und einen Profilzylinder (110), wobei der Drehknauf (120) zu einem Schließbart (111) des Profilzylinders frei rotierbar angeordnet ist und
der Drehknauf (120) ausgebildet ist, einen Aktor zu bestromen, der daraufhin den Drehknauf (120) mit dem Schließbart (111) rotationswirkverbindet, sodass der Drehknauf (120) den Schließbart (111) beim Drehen mitbewegt,
wobei der Drehknauf (120)
einen Leser (121) aufweist, wobei der Leser (121) eingerichtet ist, Daten eines Zugangsdatenträgers zu lesen,
wobei der Knaufzylinder eine Sensorvorrichtung umfasst, wobei die Sensorvorrichtung mit einem Teil in den Drehknauf (120) des Knaufzylinders (100) eingesetzt ist, **dadurch gekennzeichnet, dass**
• die Sensorvorrichtung
- zumindest ein Paar von Sensoren (125) und
- ein Gegenelement (113) aufweist,
• wobei das Gegenelement (113) und das zumindest eine Paar von Sensoren (125)
- entlang eines im Wesentlichen kreisförmigen Bewegungswegs relativ zueinander bewegbar angeordnet sind und
- einander derart gegenüberliegen, dass Erfassungsbereiche (126) der Sensoren (125)
. jeweils einen Teilbereich des Bewegungswegs einschließen und
. sich im Bereich des Bewegungswegs teilweise überlappen,
• wobei der Bewegungsweg teilweise außerhalb der Erfassungsbereiche (126) des zumindest einen Paars von Sensoren (125) verläuft.

2. Knaufzylinder (100) gemäß Anspruch 1, wobei
• die Sensoren (125) mittels GMR-Sensoren (125) gebildet sind und
• das Gegenelement (113) magnetisiert ist.

3. Knaufzylinder (100) gemäß Anspruch 1 oder 2, ferner aufweisend eine Auswerteschaltung (101; 101, 103, 101), eingerichtet, auf Basis von Sensorsignalen (S1, S2), die von dem zumindest einen Paar von Sensoren (125) ausgegeben worden sind, ein Vorbeibewegen des Gegenelements (113) an jedem Sensor (S1, S2) zu detektieren.

4. Knaufzylinder (100) gemäß Anspruch 3, wobei die Auswerteschaltung (101; 101, 103, 101) das Vorbeibewegen detektiert, indem sie die Sensorsignale (S1, S2) miteinander XOR-verknüpft.

5. Knaufzylinder (100) gemäß Anspruch 4, wobei die Auswerteschaltung (101, 103, 101) das Vorbeibewegen detektiert, indem sie
• ein mittels der XOR-Verknüpfung der Sensorsignale (S1, S2) gebildetes Signal (A) um einen vorbestimmten Wert (Δt) als Verzögerungssignal (V) verzögert und
• das gebildete Signal (A) mit dem Verzögerungssignal (V) XOR-verknüpft.

6. Knaufzylinder (100) gemäß einem der Ansprüche 3 bis 5, wobei
• der Leser (121)
- in einem Aktivmodus zugeschaltet ist, sodass er in der Lage ist, Daten eines Zugangsdatenträgers zu lesen, und
- in einem Inaktivzustand weggeschaltet ist, sodass er nicht in der Lage ist, Daten eines Zugangsdatenträgers zu lesen,
• und
die Auswerteschaltung (101; 101, 103, 101) eingerichtet ist, ein Zuschalten des Lesers (121) auszulösen, wenn die Auswerteschaltung (101; 101, 103, 101) ein Vorbeibewegen des Gegenelements (113) an einem der Sensoren (125) detektiert hat.

7. Knaufzylinder (100) gemäß einem der Ansprüche 3 bis 6, wobei die Auswerteschaltung (101) ein XOR-Glied (101) umfasst, dem die Sensorsignale (S1, S2) eingegeben werden, und dessen Ausgangssignal (A) dem Leser (121) oder einer den Leser (121) ansteuernden Steuerung (102) eingegeben wird.

8. Knaufzylinder (100) gemäß Anspruch 7, wobei die Auswerteschaltung (101, 103, 101) ferner
• ein Zeitverzögerungsglied (103) aufweist, dem das Ausgangssignal (A) des einen XOR-Glieds (101) eingegeben wird, und
• ein anderes XOR-Glied (101) aufweist,
- dem das Ausgangssignal (A) des einen XOR-Glieds (101) und ein vom Verzögerungsglied (103) gebildetes Ausgangssignal (V) eingegeben werden, und
- dessen Ausgangssignal (S) dem Leser (121) bzw. der Steuerung (102) eingegeben wird.

9. Knaufzylinder (100) gemäß einem der Ansprüche 1 bis 8, wobei
• das Gegenelement (113) oder das zumindest eine Paar von Sensoren (125) feststehend angeordnet ist und
• das zumindest eine Paar von Sensoren (125) bzw. das Gegenelement (113) angeordnet ist, bei einem Drehen des Drehknaufs (120) vom Drehknauf (120) entlang des Bewegungswegs mitbewegt zu werden.

## Claims

1. A knob cylinder (100), comprising a rotary knob (120) and a profile cylinder (110), wherein the rotary knob (120) is disposed freely rotatably with regard to a locking bit (111) of the profile cylinder, and
the rotary knob (120) is formed to energize an actuator, which thereupon rotationally-operatively connects the rotary knob (120) to the locking bit (111), such that, during rotation, the rotary knob (120) moves along the locking bit (111),
wherein the rotary knob (120)
includes a reader (121), wherein the reader (121) is adapted to read data of an access data carrier,
wherein the knob cylinder comprises a sensor device, wherein the sensor device with one part is inserted into the rotary knob (120) of the knob cylinder (100), **characterized in that**
• the sensor device includes
- at least one pair of sensors (125), and
- a counter-element (113),
• wherein the counter-element (113) and the at least one pair of sensors (125)
- are disposed to be movable in relation to each other along an essentially circular displacement path, and
- are located opposite each other in such a way that detection areas (126) of the sensors (125)
- respectively include a partial area of the displacement path, and
- partially overlap each other in the area of the displacement path,
• wherein the displacement path is partially located outside the detection areas (126) of the at least one pair of sensors (125).

2. The knob cylinder (100) according to claim 1, wherein
• the sensors (125) are formed by means of GMR sensors (125), and
• the counter-element (113) is magnetized.

3. The knob cylinder (100) according to claim 1 or 2, furthermore including an evaluation circuit (101; 101, 103, 101) adapted, based on sensor signals (S1, S2), which have been output by at least one pair of sensors (125), to detect the counter-element (113) moving past each sensor (S1, S2).

4. The knob cylinder (100) according to claim 3, wherein the evaluation circuit (101; 101, 103, 101) detects the passing movement in that it XOR concatenates the sensor signals (S1, S2).

5. The knob cylinder (100) according to claim 4, wherein the evaluation circuit (101, 103, 101) detects the passing movement in that it
• delays a signal (A) formed by means of the XOR concatenation of the sensor signals (S1, S2) by a pre-determined value (Δt) as a delay signal (V), and
• XOR concatenates the formed signal (A) with the delay signal (V).

6. The knob cylinder (100) according to any of the claims 3 to 5, wherein
• the reader (121)
- in an active mode, is switched in such as to be able to read the data of an access data carrier, and
- in an inactive condition, is switched off such as not to be able to read the data of an access data carrier,
• and
the evaluation circuit (101; 101, 103, 101) is adapted to trigger switching-in the reader (121),
if the evaluation circuit (101; 101, 103, 101) has detected a counter element (113) moving past one of the sensors (125).

7. The knob cylinder (100) according to any of the claims 3 to 6, wherein the evaluation circuit (101) comprises an XOR element (101), to which the sensor signals (S1, S2) are input, and the output signal (A) thereof is input to the reader (121) or to a control (102) activating the reader (121).

8. The knob cylinder (100) according to claim 7, wherein the evaluation circuit (101, 103, 101) furthermore
• includes a time delay element (103) to which the output signal (A) of the one XOR element (101) is input, and
• includes another XOR element (101),
- to which the output signal (A) of the one XOR element (101) and an output signal (V) formed by the delay element (103) are input, and
- the output signal (S) thereof is input to the reader (121), respectively to the control (102).

9. The knob cylinder (100) according to any of the claims 1 to 8, wherein
• the counter-element (113) or the at least one pair of sensors (125) is disposed stationarily, and
• when rotating the rotary knob (120), the at least one pair of sensors (125), respectively the counter-element (113) is disposed to be moved along the displacement path by the rotary knob (120).

## Revendications

1. Cylindre à pommeau (100), comportant un pommeau rotatif (120) et un cylindre de profile (110), le pommeau rotatif (120) étant agencé librement rotatif par rapport à un panneton (111) du cylindre de profile (110), et
le pommeau rotatif (120) étant aménagé à mettre sous tension un actuateur, lequel ensuite relie opérationnellement en rotation le pommeau rotatif (120) au panneton (111) de sorte que le pommeau rotatif (120) déplace le panneton (111) lors de la rotation,
le pommeau rotatif (120)
comprenant un lecteur (121), le lecteur (121) étant adapté à lire des données d'un support de données d'accès,
le cylindre à pommeau comportant un dispositif de capteurs, le dispositif de capteurs avec une portion étant inséré dans le pommeau rotatif (120) du cylindre à pommeau (100), **caractérisé en ce que**
• le dispositif de capteurs
- comprend au moins une paire de capteurs (125), et
- un contre-élément (113),
• le contre-élément (113) et ladite au moins une paire de capteurs (125)
- étant agencés de façon mobile l'un par rapport à l'autre le long d'un chemin de mouvement essentiellement circulaire, et
- se situant l'un à l'opposé de l'autre de telle façon que les régions de détection (126) des capteurs (125)
- respectivement incluent une région partielle du chemin de mouvement, et
- se chevauchent dans la région du chemin de mouvement,
• le chemin de mouvement s'étendant partiellement à l'extérieur des régions de détection (126) de ladite au moins une paire de capteurs (125).

2. Cylindre à pommeau (100) selon la revendication 1,
• les capteurs étant aménagés au moyen de capteurs GMR (125), et
• le contre-élément (113) étant magnétisé.

3. Cylindre à pommeau (100) selon la revendication 1 ou 2, comprenant par ailleurs un circuit d'évaluation (101; 101, 103, 101), sur la base de signaux de capteurs (S1, S2) émis par ladite au moins une paire de capteurs (125) adapté à détecter le passage du contre-élément (113) devant chaque capteur (S1, S2).

4. Cylindre à pommeau (100) selon la revendication 3, le circuit d'évaluation (101; 101, 103, 101) détectant le passage en XOR-enchainant les signaux de capteur (S1, S2).

5. Cylindre à pommeau (100) selon la revendication 4, le circuit d'évaluation (101, 103, 101) détectant le passage en
• retardant un signal (A) réalisé au moyen de l'enchainement XOR des signaux de capteur (S1, S2) par une valeur prédéterminée (Δt) comme signal de retard (V), et
• XOR-enchainant le signal (A) obtenu avec le signal de retard (V).

6. Cylindre à pommeau (100) selon l'une des revendications 3 à 5,
• le lecteur (121)
- étant mis en circuit en un mode actif pour être en mesure de lire des données d'un support de données d'accès, et
- étant mis hors circuit en une condition inactive de sorte qu'il n'est pas en mesure de lire des données d'un support de données d'accès,
• et
le circuit d'évaluation (101; 101, 103, 101) étant adapté à déclencher la mise en circuit du lecteur (121) lorsque le circuit d'évaluation (101; 101, 103, 101) a détecté un passage du contre-élément (113) à l'un des capteurs (125).

7. Cylindre à pommeau (100) selon l'une des revendications 3 à 6, le circuit d'évaluation (101) comportant un élément XOR (101), auquel les signaux de capteur (S1, S2) sont entrés et dont le signal de sortie (A) est entré au lecteur (121) ou à un contrôle (102) contrôlant le lecteur (121).

8. Cylindre à pommeau (100) selon la revendication 7, le circuit d'évaluation (101, 103, 101) par ailleurs
• comprenant un élément à retard temporel (103) auquel est entré le signal de sortie (A) de l'élément XOR (101), et
• comprenant un autre élément XOR (101),
- auquel sont entrés le signal de sortie (A) dudit un élément XOR (101) et un signal de sortie (V) obtenu de l'élément de retard (103), et
- dont le signal de sortie (S) est entré au lecteur (121), respectivement au contrôle (102).

9. Cylindre à pommeau (100) selon l'une des revendications 1 à 8,
• le contre-élément (113) ou ladite au moins une paire de capteurs (125) étant agencé de façon stationnaire, et
• ladite au moins une paire de capteurs (125), respectivement le contre-élément (113) étant agencés, lors de la rotation du pommeau rotatif (120), pour être déplacés le long du chemin de mouvement.
